# EUROPÄISCHE PATENTSCHRIFT

(11) **EP 0 697 054 B1**
(45) Veröffentlichungstag und Bekanntmachung des Hinweises auf die Patenterteilung: **01.10.1997**
(21) Anmeldenummer: 94912444.0
(22) Anmeldetag: 07.04.1994
(51) Int. Cl.: E05F 11/16, E05D 15/44

(54) **AUSSTELLEINRICHTUNG FÜR KIPP- UND SCHWENKBARE FENSTER**
ADJUSTING DEVICE FOR TIPPING AND PIVOTING WINDOWS
DISPOSITIF PERMETTANT D'ORIENTER DES FENETRES BASCULANTES ET PIVOTANTES

(30) Priorität: 21.04.1993 DE 4312955
(43) Veröffentlichungstag der Anmeldung: 21.02.1996
(73) Patentinhaber: GÖTZ Entwicklung + Lizenz GmbH, D-94469 Deggendorf (DE)
(72) Erfinder: SCHMIDT, Roland, D-94469 Deggendorf (DE); STEINBEISSER, Josef, D-94569 Stephanposching (DE)
(74) Vertreter: Zahn, Roland, Dipl.-Ing.
(86) Internationale Anmeldenummer: DE9400392
(87) Internationale Veröffentlichungsnummer: WO9424395

(56) Entgegenhaltungen:
- DE-B- 2 601 342
- FR-A- 2 220 654
- GB-A- 2 140 077
- US-A- 4 823 508

## Beschreibung

Die vorliegende Erfindung bezieht sich auf eine Ausstelleinrichtung für kipp- und schwenkbare Fenster nach dem Oberbegriff des Patentanspruchs 1.

Eine Ausstelleinrichtung der gattungsgemäßen Art ist aus der US-A-4 823 508 bekannt. Mit der in dieser Druckschrift beschriebenen Ausstelleinrichtung können Fenster durch senken und klappen nach dem Prinzip der 4-Punkt-Schere (als sog. Senkklappflügel) geöffnet werden. Das Öffnen ist jedoch nur nach außen möglich und die Öffnungsweite ist relativ eng begrenzt.

Eine ähnlich wirkende Ausstelleinrichtung ist aus der DE-PS 23 30 115 bekannt. Hierbei ist das Oberlichtfenster über sogenannte Kämpferprofile vom Stockrahmen abgeteilt. Die gesamte Bewegungs- beziehungsweise Betätigungskinematik für das Oberlichtfenster, d.h. für dessen Kippbewegung, ist dabei relativ aufwendig und kompliziert und es ist insbesondere von Nachteil, daß der maximale Öffnungswinkel relativ klein bleibt und zwar in erster Linie wegen des am oberen Querholm montierten Betätigungshebels.

Damit vergleichbar ist die Ausstelleinrichtung gemäß der DE-PS 28 27 047 . Diese Vorrichtung weist der vorgenannten Schwenkmimik gegenüber zwar den Vorteil auf, daß mit zunehmendem Öffnungswinkel auch zwischen dem Stockrahmen und der Unterkante des Fensterflügels ein Spalt entsteht. Diesem Vorzug steht der Nachteil gegenüber, daß die Flügelrahmen nur nach einer manuellen Entriegelung eines Handgriffs gekippt werden können. Darüberhinaus basiert der hier vorbeschriebene Schwenkmechanismus auf im Stockrahmen längsbeweglichen, an über Rollen geführten Seilen aufgehängten Führungsstücken für die Tragschere.

Auch die hier offenbarte Ausstelleinrichtung ist relativ komplex und kompliziert.

Aus der DE-PS 24 37 741 ist ferner eine Ausstellvorrichtung für Kippfenster bekannt, bei der - ähnlich wie bei der vorgenannten Ausstelleinrichtung - das Kippfenster sich beim Öffnen hebt. Auch diese Ausstelleinrichtung läßt sich jedoch nur aktivieren, wenn ein Fensterbetätigungsgriff betätigt wird. Insgesamt gesehen ist auch der hier erreichbare Öffnungswinkel aufgrund der konstruktiven Länge des Ausstellarms begrenzt.

Die der vorliegenden Erfindung zugrunde liegende Aufgabe besteht darin, eine Ausstelleinrichtung für kipp- und schwenkbare Fenster anzugeben,
mittels derer ein den vorstehend gewürdigten und diskutierten Ausstellvorrichtungen gegenüber wesentlich größerer Lüftungsquerschnitt, insbesondere ein solcher von ca. 70 ... 90 % des Flügelquerschnitts erreichbar ist, und wobei die Ausstellvorrichtung über einen üblichen Antrieb, wie zum Beispiel ein Kurbelgetriebe, ein elektromotorisch angetriebenen Antrieb oder auch ein Hydraulikzylinder betätigt werden kann.

Die vorstehend angegebene Aufgabe wird durch die im kennzeichnenden Teil des Patentanspruchs 1 angegebenen Merkmale gelöst.

Mit anderen als im Anspruch 1 gebrauchten Worten besteht der Kern der vorliegenden Erfindung darin, eine Ausstellvorrichtung für einen Fensterflügel, d.h. ein Kipp-Schwing-Fenster vorzuschlagen, bei dem funktional betrachtet ein zum Beispiel elektromotorisch oder hydraulisch betriebenes Getriebe als Antrieb einer in an sich bekannter Weise zwischen dem Flügelfenster und dem Stockrahmen montierten, beide Fensterelemente funktionell miteinander koppelnde Tragschere so betätigt beziehungsweise bewegt wird, daß das Flügelfenster sich gleichzeitig hebt und kippt. Die beiden Scherenarme der Tragschere sind dabei so miteinander und mit dem Fensterflügel, sowie dem Stockrahmen gekoppelt und über eine Kulissenführung so aufeinander abgestimmt ausgebildet, daß der angestrebte große Lüftungsquerschnitt erreichbar ist.

Das vorstehend umschriebene Kipp-Schwing-Fenster ermöglicht somit eine sehr gute Ent- beziehungsweise Belüftung eines Raums und ist insbesondere zur Konditionierung von Innenraumzonen sogenannter Gebäudehüllen-Systeme geeignet. Auf der Grundlage des vorgeschlagenen Antriebskonzepts läßt sich insbesondere eine automatisierte Raumklimatisierung realisieren, da sämtliche Fensterflügel und zwar je für sich einzeln und programm- oder sensorgesteuert betätigt werden können, und zwar ohne jeglichen manuellen Eingriff wie es bei allen vorbekannten Konstruktionen a priori erforderlich ist. Die Einfachheit der erfindungsgemäßen Konstruktion zeichnet sich insbesondere noch dadurch aus, daß abgesehen von dem im allgemeinen sichtbar montierten Antrieb sämtliche Elemente der Ausstellvorrichtung verdeckt montierbar sind. Bei entsprechend seitlicher Rahmenprofilausbildung und geeigneter Wahl und Ansteuerung des Antriebsprinzips kann auch der Antrieb selbst verdeckt montiert werden.

Gemäß einer weiteren Ausgestaltung der erfindungsgemäßen Ausstellvorrichtung kann auch ein zum Beispiel aus der DE-PS 24 37 741 bekanntes, das Fenster umspannendes flexibles Betätigungsband oder auch ein über eine Schubstange mit einer Eckumlenkung bewegter Betätigungsmechanismus bewegt werden, die quasi an beliebigen Positionen Verriegelungselemente aufweisen, die beim Schließen des Fensters einen optimalen und sicheren Verschluß des Fensters gewährleisten. Diese vorstehend mit anderen als im Anspruch 2 verwandten Worten gekennzeichnete Weiterbildung der Ausstellvorrichtung basiert ebenfalls darauf, daß das Betätigungsband über den Antrieb verschoben wird.

Die Erfindung wird im folgenden anhand der Zeichnung näher erläutert. Diese zeigt in
- Fig. 1: eine perspektivische Schemadarstellung eines einem Stockrahmen gegenüber gekippten (Flügel-) Fensters mit der Prinzipdarstellung der Ausstellvorrichtung;
- Fig. 2: eine Seitenansicht gemäß der Ansicht A nach Fig. 1 auf die Ausstellvorrichtung;
- Fig. 3: eine Einzelheit B zur Darstellung der Kulissenführung zwischen den beiden Scherenarmen der Tragschere;
- Fig. 4: eine vergrößerte Darstellung der die Kinematik der Tragschere bestimmenden Bauelemente in zwei Ansichten.

In Fig. 1 ist ein (Kipp-) Fenster 1 dargestellt, das einem Stockrahmen 2 gegenüber ausgeschwenkt (gekippt) ist. Das Fenster 1 sitzt über zu beiden Seiten des Unterholms 3 angeordnete Bolzen (Zapfenlager) 4 in einem im Stockrahmen 2 verschiebbar (Pfeil X) gelagerten Gleitstück 5 und kann so bezüglich seines Unterholms 3 parallel zur unteren Rahmenseite 6 des Stockrahmens 2 angehoben werden, und zwar in der Ebene des Stockrahmens 2. Zwischen dem Unterholm 3 des Fensters 1 und der unteren Rahmenseite 6 des Stockrahmens 2 entsteht so ein freier Lüftungsquerschnitt QA.

Die genannte Verschiebung des Unterholms 3 erfolgt mittels eines seitlich am Stockrahmen 2 montierten Antriebs 7, der über eine aus einem mit dem Antrieb 7 in Wirkverbindung stehenden ersten Scherenarm 8 und einem am Stockrahmen 2 und am Fenster 1 drehbeweglich gelagerten (eingehängten) zweiten Scherenarm 9 bestehende Tragschere das Fenster 1 über die Gleitstücke 5 hochzieht und gleichzeitig kippt (Pfeil Y). Der Antrieb 7 kann wie bereits erwähnt durch einen an sich bekannten Antrieb realisiert werden, beispielsweise durch ein Kurbelgetriebe (wie zeichnerisch zusammen mit einer Kurbel 7' dargestellt), durch einen Elektromotor, durch einen Hydraulikzylinder oder dergleichen. Die genannte Kippbewegung wird dem Fenster 1 über eine zwischen den beiden Scherenarmen 8, 9 der Tragschere als Zwangsführung wirkende Kulissenkopplung beziehungsweise Kulissenführung 10 vermittelt, die einerseits die relative Schwenkbewegung und andererseits die gezielte Kippbewegung (und damit letztlich eine Kipp-Schwingbewegung) erzwingt.

Anhand von Fig. 1 soll noch die bereits genannte Verriegelung des Fensters 1 im geschlossenen Zustand erläutert werden. Diese Verriegelung besteht aus dem Zusammenwirken eines das Fenster 1 umspannenden Betätigungsbandes 11 und zueinander komplementären Verriegelungselementen 12 am Betätigungsband 11 und am Stockrahmen 2. Das genannte Betätigungsband 11 besteht zum Beispiel aus einem gelochten Stahlband, das über den Antrieb 7 um das Fenster 1 ver- / geschoben wird. Beim Öffnen wird dabei das Fenster 1 zunächst entriegelt - um gehoben und gekippt werden zu können; beim Schließen wird das Betätigungsband 11 kurz vor der Schließstellung wieder erfaßt und die komplementären Verriegelungselemente 12 werden form- und kraftschlüssig zusammengeführt.

Der Vollständigkeit halber soll noch angemerkt werden, daß der Tragschere (8, 9) bezogen auf die Querrichtung des Fensters 1 eine zweite (starre) Tragschere 13 gegenüberliegt, die am Stockrahmen 2 und am Fenster 1 schwenkbeweglich eingehängt ist und das Fenster 1 beim Kippen stützt.

Fig. 2 zeigt die in Fig. 1 dargestellte Ausstellvorrichtung mit dem Fenster 1 und dem Stockrahmen 2 in Seitenansicht gemäß der Blickrichtung A nach Fig. 1.

Das Fenster 1 ist einerseits über die Bolzen 4 und das Gleitstück 5 schwenkbeweglich am Stockrahmen abgestützt und andererseits über ein Flügellager 14 mit dem zweiten Scherenarm 9 der Tragschere gekoppelt. Dieser zweite Scherenarm 9 hängt über ein Rahmenlager 15 am Stockrahmen 2 und ist etwa mittig über die Kulissenführung 10 mit dem ersten Scherenarm 8 der Tragschere gekoppelt. Dieser erste Scherenarm 8 ist mit seinem zweiten Ende schwenkbeweglich an einem ersten Schiebegestänge 16 eingehängt, das starr mit einer Mitnehmerlasche 17 gekoppelt ist. Diese Mitnehmerlasche 17 ist ihrerseits mit dem Antrieb 7 gekoppelt, so daß über diesen Kraftschluß das erste Schiebegestänge 16 und damit der erste Scherenarm 8 der Tragschere relativ zum Stockrahmen 2 verschoben werden. Über die Wirkverbindung Antrieb 7 - Mitnehmerlasche 17 - erstes Schiebegestänge 16 - erster Scherenarm 8 - wird so der zweite Scherenarm 9 der Tragschere ausgeschwenkt und das Fenster 1 gehoben (Pfeil X) und gekippt (Pfeil Y).

In Fig. 2 ist darüberhinaus ein zweites Schiebegestänge 18 dargestellt, das gleichermaßen über die Mitnehmerlasche 17 mit dem Antrieb 7 gekoppelt ist. Über dieses zweite Schiebegestänge 18 wird das Betätigungsband 11 bewegt und letztlich die Ver- beziehungsweise Entriegelung der komplementären Verriegelungselemente 12 bewirkt.

Anhand von Fig. 3 ist die zwischen den beiden Scherenarmen 8, 9 der Tragschere wirkende beziehungsweise diese funktional verbindende Kulissenführung 10 in Detail B dargestellt. Gemäß dem zeichnerischen Ausführungsbeispiel weist der erste Scherenarm 8 zwei Führungsbolzen 19 auf, die in zwei konjugierte Schlitze 20 des zweiten Scherenarms 9 eintauchen. Beim endseitigen Heben des ersten Scherenarms 8 wird diese Longitudinalbewegung über die Führungsbolzen 19 den zweiten Scherenarm 9 übertragen, der der Form der Schlitze 20 beziehungsweise der Kontur der Kulissenführung 10 entsprechend (zwangsgeführt) verschwenkt wird.

Fig. 4 zeigt die Kinematik der Tragschere 8, 9 nochmals in vergrößertem Maßstab, und zwar in zwei Ansichten. Aus der Aufsicht ist zunächst das Profil des Stockrahmens 2 zu erkennen. In dieses Profil ist die Mitnehmerlasche 17 eingefügt, die mit dem Antrieb 7 (und der Kurbel 7') fest gekoppelt ist. Die Mitnehmerlasche 17 ist über eine Zapfenschraube 21 funktional mit dem ersten Schiebegestänge 16 für den ersten Scherenarm 8 der Tragschere verbunden, so daß die Längsbewegung der Mitnehmerlasche 17 relativ zum Stockrahmen 2 (und zwar innerhalb des Profils) zu einer Schiebebewegung dieses ersten Scherenarms 8 führt. Die Mitnehmerlasche 17 ist ferner über eine Senkschraube 22 mit dem zweiten Schiebegestänge 18 gekoppelt, so daß über einen koaxial zur Senkschraube 22 vorstehenden Mitnehmerbolzen 23 das Betätigungsband 11 bewegt werden kann.

Die im Vorstehenden anhand der Fig. 1 ... 4 beschriebene Konstruktion und Konzeption soll im folgenden nochmals funktional umschrieben werden.

Auszugehen ist dabei davon, daß der Flügel (das Fenster) an zwei in den senkrechten Profilrahmen des Stockrahmens angeordneten Scheren aufgehängt ist. Die unteren Ecken sind über Zapfenlager mit einem im Rahmenlager lagernden Gleitstück verbunden und die Scherenaufhängung und Länge sind so gewählt, daß mit nur geringem Kraftaufwand der Flügel geöffnet werden kann. Das Schließen seinerseits wird dann durch das Flügelgewicht selbst unterstützt.

Beim Öffnen des Flügels werden nun mittels des Antriebs die beiden Schiebegestänge nach oben geschoben. Durch den Mitnehmerbolzen am zweiten Schiebeteil und das Betätigungsband wird zuerst der Flügel entriegelt. Nach dem Entriegelungsvorgang knickt der erste Scherenarm der Tragschere den Flügel nach innen. Der Flügel wird zugleich bis zur maximalen Kippstellung nach oben geschoben. Die Kulissenführung der Tragschere (erster und zweiter Scherenarm), d.h. die Kurven der Tragschere sind dem Bewegungsmechanismus, d.h. der Kinematik, entsprechend aufeinander abgestimmt.

Beim Schließen des Flügels kippt der Flügel quasi automatisch in Richtung Schließstellung. Kurz vor Erreichen der (Schließ- beziehungsweise) Endstellung greift der Mitnehmerbolzen des zweiten Schiebegestänges wieder in das Betätigungsband ein und vermittelt damit den Verriegelungsvorgang.

## Patentansprüche

1. Ausstelleinrichtung für kipp- und schwenkbare Fenster, insbesondere zur Anwendung bei Oberlichtfenster, mit einer am Stockrahmen fixierten Betätigungseinrichtung für eine einerseits mit dem Stockrahmen und andererseits mit dem Fenster in Wirkverbindung stehende, seitlich zwischen Fenster und Stockrahmen integrierte Tragschere, wobei
a) das Fenster (1) bezüglich seiner Unterkante über ein Gleitlager (Gleitstück 5) im Stockrahmen (2) geführt ist, wobei
b) die Betätigungseinrichtung als automatisch aktivierbarer Antrieb (7) ausgebildet ist, wobei
c) der Antrieb (7) mit einer Mitnehmerlasche (17) gekoppelt ist, die über ein erstes Schiebegestänge (16) mit einem ersten Scherenarm (8) der zweiteilig ausgebildeten Tragschere verbunden ist und diesen ersten Scherenarm (8) im Stockrahmen (2) längsbeweglich führt, und wobei
d) der erste Scherenarm (8) an seinem freien Ende mit einem zweiten Scherenarm (9) der Tragschere gekoppelt ist,
der einerseits in einem Rahmenlager (15) mit dem Stockrahmen (2) und andererseits in einem Flügellager (14) mit dem Fenster (1) verbunden ist,
dadurch gekennzeichnet,
daß die Verbindung zwischen den beiden Scherenarmen (8, 9) über eine im zweiten Scherenarm (9) vorgesehene Kulissenführung (10) für mit dem ersten Scherenarm (8) verbundene Führungsbolzen (19) gebildet ist,
so daß bei einer Aktivierung des Antriebs (7) die Mitnehmerlasche (17) den ersten Scherenarm (8) der Tragschere verschiebt, womit über die in der Kulissenführung (10) zwangs geführten Führungsbolzen (19) der zweite Scherenarm (9) und damit das Fenster (1) relativ zur Ebene des Stockrahmens (2) ausgestellt werden.

2. Ausstelleinrichtung nach Anspruch 1,
dadurch gekennzeichnet,
daß ein mit der Mitnehmerlasche (17) gekoppeltes zweites Schiebegestänge (18) vorgesehen ist, das über Mitnehmerbolzen (23) ein an sich bekanntes im Fenster (1) umlaufendes Betätigungsband (11) oder einen äquivalenten über eine Schubstange mit einer Eckumlenkung bewegten Betätigungsmechanismus verschiebt, das seinerseits in Wirkverbindung mit am Fenster (1) vorgesehenen komplementären Ver- / Entriegelungsmitteln (12) steht.

## Claims

1. Adjusting device for tilting and swivelling windows, in particular for use in skylights, comprising an actuating device fixed to the frame for bearing quadrants integrated laterally between the window and the frame and operatively connected, on the one hand, to the frame and, on the other hand, to the window, wherein
a) the window (1) is guided in the frame (2) relative to its lower edge via a sliding bearing (sliding member 5),
b) the actuating device is an automatically activated drive (7),
c) the drive (7) is coupled to a drive strap (17) connected via a first slide rod (16) to a first quadrant arm (8) of the two-part bearing quadrant and this first quadrant arm (8) is guided in the frame (2) so that it is longitudinally movable, and
d) the first quadrant arm (8) is coupled at its free end to a second quadrant arm (9) of the bearing quadrant (9) which is connected, on the one hand, in a frame bearing (15) to the frame (2) and, on the other hand, in a leaf bearing (14) to the window (1),
characterised in that the connection between the two quadrant arms (8, 9) is formed via a sliding guide (10) provided in the second quadrant arm (9) for guide pins (19) connected to the first quadrant arm (8) so that the drive strap (17) displaces the first quadrant arm (8) of the bearing quadrant when the drive (7) is actuated, as a result of which the second quadrant arm (9) and thus the window (1) are adjusted relative to the plane of the frame (2) by the guide pins (19) positively guided in the sliding guide (10).

2. Adjusting device according to claim 1, characterised by a second slide rod (18) which is coupled to the drive strap (17) and, via drive pins (23), displaces an actuating strip (11) known per se moving around the window (1) or an equivalent actuating mechanism moved by a push rod with corner deflection, the actuating mechanism in turn being operatively connected to complementary locking/unlocking means (12) provided on the window (1).

## Revendications

1. Dispositif d'orientation pour fenêtres basculantes et pivotantes, notamment destiné à être mis en oeuvre sur des impostes, comprenant un dispositif d'actionnement fixé au cadre dormant, pour une articulation en ciseaux qui est intégrée sur le côté, entre la fenêtre et le cadre dormant, et qui est en liaison active, d'une part, avec le cadre dormant et, d'autre part, avec la fenêtre, sachant que
a) l'arête inférieure de la fenêtre (1) est guidée dans le cadre dormant (2) par le biais d'un palier lisse (pièce coulissante 5), sachant que
b) le dispositif d'actionnement est réalisé en tant que commande (7) pouvant être actionnée automatiquement, sachant que
c) la commande (7) est accouplée à une plaquette d'entraînement (17) qui est reliée par l'intermédiaire d'une première tringle coulissante (16) à une première branche (8) de l'articulation réalisée en deux parties et qui guide cette première branche (8) de l'articulation longitudinalement dans le cadre dormant (2), et sachant que
d) la première branche (8) de l'articulation est accouplée par son extrémité libre à une seconde branche (9) de l'articulation qui est reliée, d'une part, au cadre dormant (2) par un palier de cadre (15) et, d'autre part, à la fenêtre (1) par un palier de fenêtre (14),
caractérisé en ce que la liaison entre les deux branches (8, 9) de l'articulation est formée par une coulisse (10) prévue dans la seconde branche (9) dc l'articulation et destinée à des pivots (19) reliés à la première branche (8) de l'articulation, si bien que, lorsque la commande (7) est actionnée, la plaquettc d'cntraînement (17) déplace la première branche (8) de l'articulation en ciseaux, à l'occasion de quoi les pivots (19) guidés dans la coulisse (10) font pivoter la seconde branche (9) de l'articulation et donc la fenêtre (1) par rapport au plan du cadre dormant (2).

2. Dispositif d'orientation selon la revendication 1, caractérisé en ce qu'est prévue une seconde tringle coulissante (18) accouplée à la plaquette d'entraînement (17), qui déplace par le biais de tocs d'entraînement (23) unc bandc d'actionnement (11) connue en soi qui fait le tour de la fenêtre (1) ou un mécanisme d'actionnement équivalent mû par le biais d'une tringle coudée, mécanisme qui, quant à lui, est en liaison activc avec des moyens dc verrouillage / déverrouillage (12) complémentaires prévus sur la fenêtre (1).
